# EUROPÄISCHE PATENTSCHRIFT

(11) **EP 4 367 705 B1**
(45) Veröffentlichungstag und Bekanntmachung des Hinweises auf die Patenterteilung: **04.02.2026**
(21) Anmeldenummer: 22773166.8
(22) Anmeldetag: 02.09.2022
(51) Int. Cl.: H01H 11/04, H01H 33/664

(54) **KONTAKTTRÄGER FÜR VAKUUMSCHALTER, VAKUUMSCHALTER SOWIE HERSTELLUNGSVERFAHREN FÜR EINEN KONTAKTTRÄGER**
CONTACT CARRIER FOR VACUUM SWITCH, VACUUM SWITCH AND METHOD OF MANUFACTURING A CONTACT CARRIER
SUPPORT DE CONTACT POUR INTERRUPTEUR À VIDE, INTERRUPTEUR À VIDE ET PROCÉDÉ DE FABRICATION D'UN SUPPORT DE CONTACT

(30) Priorität: 23.09.2021 DE 102021210646
(43) Veröffentlichungstag der Anmeldung: 15.05.2024
(73) Patentinhaber: Siemens Aktiengesellschaft, 80333 München (DE)
(72) Erfinder: BRAUNER, Thomas, 12159 Berlin (DE); BÖDINGER, Hermann, 81243 München (DE); GRASKOWSKI, Frank, 16348 Wandlitz (DE); SCHUH, Carsten, 85598 Baldham (DE); WÜSTENBERG, Kira Berdien, 10557 Berlin (DE)
(74) Vertreter: Siemens Patent Attorneys
(86) Internationale Anmeldenummer: PCT/EP2022/074414
(87) Internationale Veröffentlichungsnummer: WO 2023/046438

(56) Entgegenhaltungen:
- WO-A1-2019/145103
- WO-A1-87/06052
- DE-A1- 3 150 168

## Beschreibung

Die vorliegende Erfindung betrifft einen neuartigen Kontaktträger für Vakuumschalter, einen Vakuumschalter mit einem derartigen Kontaktträger sowie ein Herstellungsverfahren für einen Kontaktträger.

In Vakuumschaltern bzw. Vakuumschaltröhren für den Nieder-, Mittel- und Hochspannungsbereich werden insbesondere zum Ausschalten von Strömen größer einiger Kiloampere sogenannte Radial- oder Axialmagnetfeld-Kontakte (RMF- bzw. AMF-Kontakte) eingesetzt. Aufbau, Funktion und Wirkprinzipien solcher Kontaktelemente in herkömmlicher Bauweise sind beispielsweise in der im Jahr 2003 veröffentlichten Dissertationsschrift "Modellierung des Plasmas im Vakuum-Leistungsschalter unter Berücksichtigung axialer Magnetfelder" von K. Jenkes-Botterweck, online verfügbar unter http://publications.rwth-aachen.de/record/58842, umfassend beschrieben.

Weit verbreitete Bauformen sind der Spiral- und der Topfkontakt. Beim Spiralkontakt, beispielsweise offenbart in DE102019216869A1 und in DE102017214805A1, wird das erforderliche Magnetfeld durch die geometrische Gestaltung der Kontaktscheibe selbst erzeugt, bei anderen Kontaktformen, insbesondere beim ebenfalls beispielsweise aus der DE102017214805A1 bekannten Topfkontakt, wird das Magnetfeld durch einen zusätzlichen Spulenkörper geformt, auf welchen die Kontaktscheibe aufgesetzt ist.

Fig. 1 zeigt einen herkömmlichen AMF Kontakt 10 in schematischer Darstellung. Ein Kontaktträger bzw. Spulenkörper 11 trägt eine Kontaktscheibe 12. Kontaktträger und Kontaktscheibe weisen eine Mehrzahl von über den Umfang verteilten, schräg liegenden Schlitzen 13 auf, die so in das Kontaktelement eingebracht sind, dass sie (gemeinsam mit der Geometrie des entsprechenden Gegenkontakts) die Ausbildung eines axialen Magnetfeldes und somit eine großflächige Verteilung eines entstehenden Lichtbogens auf der Kontaktscheibe bewirken.

Fig. 2 zeigt einen herkömmlichen RMF-Kontakt 20 in schematischer Darstellung. Ein Kontaktträger bzw. Spulenkörper 21 trägt eine ringförmige Kontaktscheibe 22. Der Kontaktträger 21 weist eine Mehrzahl von über den Umfang verteilten, schräg liegenden Schlitzen 23 auf, die so in den Kontaktkörper eingebracht sind, dass sie (gemeinsam mit der Geometrie des entsprechenden Gegenkontakts) die thermische Belastung der Kontakte durch eine Rotation des bei Schaltvorgängen entstehenden Lichtbogens um die Längsachse der Anordnung auf den Kontaktscheiben verteilen.

Dabei werden die Spulenkörper vorzugsweise aus Kupfer-Stangenmaterial oder aus vorgeformten Kupfer-Presslingen gefertigt. Die Stromflusssteuerung und damit die Magnetfelderzeugung durch den häufig als Hohlzylinder ausgeführten Spulenkörper wird durch die bereits erwähnten Schlitze erreicht.

Nachteilig daran ist, dass die Schlitzung des Kontaktträgers bzw. Spulenkörpers dessen mechanische Stabilität erheblich beeinträchtigt und in vielen Fällen einen Stützkörper erforderlich macht. Zudem hinterlassen die spanenden Arbeitsverfahren, die zum Einbringen der Schlitze angewendet werden, scharfe Kanten und Grate, die in zusätzlichen Arbeitsschritten abgerundet bzw. entfernt werden müssen, um Verletzungen bei der Handhabung der Spulenkörper sowie der fertigen Kontaktelemente zu verhindern. Scharfe Kanten und Grate können zu ferner zu lokalen Überhöhungen der elektrischen Feldstärke führen und so die dielektrische Festigkeit der Vakuumschaltröhre negativ beeinflussen. Weiterhin kann sich Grat unter dem Einfluss des elektrischen Feldes und/oder durch mechanische Erschütterung bei den Schaltvorgängen ablösen und einen elektrischen Durchschlag in der Vakuumschaltröhre einleiten.

Aus der DE 33 02 595 A1 ist ein Kontaktträger bekannt, bei dem ein in Schraubenlinienform gewundener bzw. mit schraubenlinienförmigen Ausnehmungen versehener Körper aus einem ersten Werkstoff geringerer elektrischer Leitfähigkeit mit einem zweiten Werkstoff höherer Leitfähigkeit und geringerer Schmelz- und Gießtemperatur ausgegossen ist, wobei insbesondere die Räume zwischen den Schraubenwindungen bzw. die Ausnehmungen vergossen sind. Der aus dem ersten Werkstoff gefertigte Körper stellt dabei einen Teil der Gießform für den zweiten Werkstoff dar. Nachteilig daran ist, dass der Schmelzpunkt des ersten Werkstoffes deutlich über dem Schmelzpunkt des zweiten Werkstoffes liegen muss und dass die Fertigung eines solchen Kontaktträgers aufgrund mehrerer sequentieller Arbeitsschritte viel Zeit beansprucht.

Das Dokument WO 87/06052 A1 offenbart ein Verfahren zur Herstellung eines Kontaktträgers gemäß dem Oberbegriff des Anspruchs 1.

Aufgabe der vorliegenden Erfindung ist es daher, einen Kontaktträger für Vakuumschalter sowie ein Herstellungsverfahren für einen derartigen Kontaktträger anzugeben, wodurch die beschriebenen Nachteile vermieden werden.

Diese Aufgabe wird erfindungsgemäß gelöst durch einen Kontaktträger, gemäß Anspruch 6, eines Kontaktelements für einen Vakuumschalter, der überwiegend aus einem ersten leitfähigen Material oder Verbundwerkstoff besteht und eine Mehrzahl von über den Umfang verteilten Einlassungen eines zweiten Materials mit gegenüber dem ersten Material oder Verbundwerkstoff geringerer Leitfähigkeit aufweist, welche bei einem Schaltvorgang des Vakuumschalters die Formung eines Magnetfeldes und somit eine Bewegung eines entstehenden Lichtbogens auf einer vorgegebenen Bahn bewirken.

Mit anderen Worten ist gemäß der vorliegenden Erfindung in die aus dem Stand der Technik bekannten schlitzförmigen Öffnungen ein Material eingelassen, das gegenüber dem Material des Kontaktträgers eine geringere Leitfähigkeit aufweist, wobei die Form der Einlassungen nicht auf Schlitze beschränkt ist, sondern eine deutlich größere Formenvielfalt erlaubt, wodurch wiederum Optimierungen der Magnetfeldbildung ermöglicht werden, die mit den klassischen schneidenden bzw. spanenden Verfahren nicht oder nur mit sehr hohem Aufwand realisierbar sind.

Mit "Einlassung" ist dabei gemeint, dass das Einbringen des zweiten Materials in das erste Material bereits während der Ausformung der Kontaktträgergrundform erfolgt und nicht nachträglich, also beispielsweise nicht, indem in einen Kontaktträger Schlitze eingebracht werden, die anschließend mit dem zweiten Material verfüllt werden.

In bevorzugten Ausgestaltungen der Erfindung ist das erste leitfähige Material, also das Material des Kontaktträgergrundkörpers, Kupfer.

Für das in die Schlitze eingelassene Material wird bevorzugt Edelstahl oder ein anderes Metall mit deutlich geringerer Leitfähigkeit als Kupfer verwendet. In alternativen Ausgestaltungen werden Keramiken oder Keramik-Metall-Verbundwerkstoffe (Cermets) als zweites Material genutzt.

Ein erfindungsgemäßer Kontaktträger kann beispielsweise durch additive Herstellungsverfahren (3D-Druck) hergestellt werden, insbesondere durch ein 2-Komponenten-3D-Druck-Verfahren. Der Vorteil des 3D-Drucks besteht darin, dass der Kontaktträger einschließlich der Einlassungen in einem Arbeitsgang gefertigt werden kann und auch komplexe Schlitzformen realisiert werden können, die mit herkömmlichen spanenden Arbeitsverfahren nicht oder nur mit großem Aufwand realisiert werden können.

Die vorliegende Erfindung betrifft ferner einen Vakuumschalter, gemäß Anspruch 7, mit einer Vakuumkammer, innerhalb derer zwei Kontaktelemente angeordnet sind, wobei mindestens eines der Kontaktelemente einen erfindungsgemäßen Kontaktträger aufweist.

Die vorliegende Erfindung betrifft außerdem ein zum 3D-Druck alternatives Verfahren zur Herstellung eines erfindungsgemäßen Kontaktträgers, der überwiegend aus einem ersten Material oder Verbundwerkstoff besteht. Dabei werden ein oder mehrere Formteile aus einem zweiten Material mit gegenüber dem ersten Material oder Verbundwerkstoff geringerer Leitfähigkeit in ein Pulverbett oder eine Press-Matrize eingebracht. Anschließend werden die die Form des Kontaktträgers hauptsächlich bestimmenden Formteile in die Press-Matrize eingebracht und in die verbleibenden Freiräume wird ein Pulver oder auch aus Pulver vorgepresste Grünteile des ersten Materials eingebracht. Anschließend wird ein Pressdruck so ausgeübt, dass aus dem Pulver der Kontaktträger mit den eingebetteten bzw. eingelassenen Formteilen entsteht.

Dabei wird das Pulver während des Pressvorgangs zusätzlich mit einem elektrischen Strom beaufschlagt.

Die Spannungseinspeisepunkte sowie die jeweils eingespeisten elektrischen Leistungen werden dabei bevorzugt so gewählt, dass die durch das Pulver fließenden Ströme annähernd gleichverteilt sind.

Vorzugsweise wird als Pulver ein Kupferpulver verwendet. Als zweites Material wird bevorzugt Edelstahl gewählt.

Das oder die Formteile sind vorzugsweise so gestaltet, dass sie nach Verpressung und Sinterung des Pulvers über den Umfang verteilte Einlassungen im Kontaktträger bilden, welche bei einem Schaltvorgang des Vakuumschalters die Formung eines Magnetfeldes und somit eine Bewegung eines entstehenden Lichtbogens auf einer vorgegebenen Bahn bewirken.

Im folgenden werden Ausführungsbeispiele der vorliegenden Erfindung anhand von Zeichnungen näher erläutert. Es sei darauf hingewiesen, dass sämtliche vorstehend und nachfolgend offenbarten Varianten, Ausgestaltungen und Ausführungsbeispiele uneingeschränkt miteinander kombinierbar sind.
Fig. 3 zeigt den Kontaktträger eines AMF Kontakts gemäß eines Ausführungsbeispiels der vorliegenden Erfindung schematisch in perspektivischer Darstellung;
Fig. 4 zeigt den Kontaktträger eines RMF Kontakts gemäß eines Ausführungsbeispiels der vorliegenden Erfindung schematisch in perspektivischer Darstellung; und
Fig. 5 zeigt einen Vakuumschalter gemäß eines Ausführungsbeispiels der vorliegenden Erfindung schematisch in partieller Schnittdarstellung.

Fig. 3 zeigt einen Spulenkörper bzw. Kontaktträger 31 eines AMF-Kontaktelements für einen Vakuumschalter 100 bestehend aus einem ersten leitfähigen Material oder Verbundwerkstoff. Das erste leitfähige Material ist dabei vorzugsweise Kupfer. Auf die Darstellung der Kontaktscheibe wurde im Sinne einer klareren Darstellung der vorliegenden Erfindung verzichtet.

Es sei jedoch darauf hingewiesen, dass die Kontaktscheibe bzw. ein Kontaktscheibenbereich an der Oberfläche des Kontaktträgers 31 angebracht oder in Weiterbildungen der vorliegenden Erfindung einstückig mit dem Kontaktträger ausgebildet sein kann, und zwar an der Oberfläche des Kontaktelements, die später die trennbare elektrische Verbindung des Vakuumschalters bilden soll.

Der Spulenkörper 31 weist eine Mehrzahl von über den Umfang verteilten, schräg liegenden, im Beispiel der Fig. 3 im Wesentlichen schlitzförmigen Einlassungen 33 auf, in die ein zweites Material mit geringerer elektrischer Leitfähigkeit gegenüber dem ersten Material eingelassen ist, und zwar so, dass die Einlassungen (gemeinsam mit der Geometrie der Einlassungen oder Schlitze der eigentlichen, in Fig. 3 nicht dargestellten Kontaktscheibe sowie des entsprechenden Gegenkontakts) die Ausbildung eines axialen Magnetfeldes und somit eine großflächige Verteilung eines entstehenden Lichtbogens auf der Kontaktscheibe bewirken.

Fig. 4 zeigt einen Spulenkörper bzw. Kontaktträger 41 eines RMF-Kontaktelements für einen Vakuumschalter 100 bestehend aus einem ersten leitfähigen Material oder Verbundwerkstoff. Das erste leitfähige Material ist dabei wiederum vorzugsweise Kupfer. Auch in Fig. 4 wurde auf die Darstellung der Kontaktscheibe im Sinne einer klareren Darstellung der vorliegenden Erfindung verzichtet.

Es sei jedoch darauf hingewiesen, dass eine ringförmige Kontaktscheibe bzw. ein ringförmiger Kontaktscheibenbereich an der Oberfläche des Kontaktträgers 41 angebracht oder in Weiterbildungen der vorliegenden Erfindung einstückig mit dem Kontaktträger ausgebildet sein kann, und zwar an der Oberfläche des Kontaktelements, die später die trennbare elektrische Verbindung des Vakuumschalters bilden soll.

Der Spulenkörper 41 weist eine Mehrzahl von über den Umfang verteilten, schräg liegenden, im Beispiel der Fig. 4 im Wesentlichen schlitzförmigen Einlassungen 43 auf, in die ein zweites Material mit geringerer elektrischer Leitfähigkeit gegenüber dem ersten Material eingelassen ist, und zwar so, dass die Einlassungen (gemeinsam mit der Geometrie der Einlassungen oder Schlitze des entsprechenden Gegenkontakts) die thermische Belastung der Kontakte durch eine Rotation des Lichtbogens um die Längsachse der Anordnung auf den Kontaktscheiben verteilen.

Fig. 5 zeigt eine Vakuumschaltröhre 100 mit zwei Kontakten mit Kontaktträgern 31, 41 gemäß der vorliegenden Erfindung. Dabei wurde rein beispielhaft ein RMF-Kontaktsystem mit Spulenkörpern gemäß Fig. 4 detailliert dargestellt. In anderen Ausführungsbeispielen werden AMF-Kontakte gemäß Fig. 3 oder andere Kontaktformen, die in Übereinstimmung mit der vorliegenden Erfindung konzipiert sind, verwendet.

Der Vakuumschalter 100 weist eine feststehende Anschlussscheibe bzw. einen feststehenden Anschlussbolzen 110 aus leitfähigem Material, vorzugsweise aus Kupfer, auf. Dieser ist verbunden mit dem Spulenkörper 31, 41 eines feststehenden Kontakts. Ein beweglicher Kontakt ist planparallel zum feststehenden Kontakt ausgerichtet und wird von einem beweglichen Anschlussbolzen 170 getragen. Durch axiale Bewegung des beweglichen Anschlussbolzens 170 in Richtung des feststehenden Anschlussbolzens 110 wird der Vakuumschalter geschlossen, durch eine Bewegung in umgekehrter Richtung wird der Vakuumschalter geöffnet. Der bewegliche Anschlussbolzen wird dabei in einer Führung 160 geführt.

Dabei sind die beiden Kontakte in einer Vakuumkammer 130 angeordnet, die mit einem Schirm 140 ausgekleidet ist und aus einem Körper 120 aus isolierendem Material besteht. Ein Metallfaltenbalg 150 dient gemeinsam mit der Führung 160 der Abdichtung der Vakuumkammer 130 gegenüber der Umgebung im Bereich der Durchführung des beweglichen Anschlussbolzens in die Vakuumkammer.

Im folgenden wird ein bevorzugtes Herstellungsverfahren zur Herstellung der Kontaktträger bzw. Spulenkörper 31, 41 beschrieben.

Ein oder mehrere Formteile, vorzugsweise aus Edelstahl, die später die Einlassungen im kupfernen Spulenkörper bilden, werden in eine Matrize eingebracht. Die Lage der Formteile wird dabei durch geeignete Mittel festgelegt. Beispielsweise kann ein Formteil verwendet werden, bei dem die mehreren, im Beispiel der Fig. 3 und Fig. 4 plattenförmig dargestellten Einlassungen durch schmale, die spätere Funktion nicht beeinträchtigende Stege miteinander verbunden sind und so ein ringförmiges Formteil bilden, das gegenüber der folgenden Einfüllung von Pulver seine Form bewahrt.

Alternativ können mehrere Formteile, die ihrer endgültigen Form weitgehend entsprechen, aber etwas über den späteren Umfang des Kontaktelements herausragen, in entsprechenden Aufnahmen der Matrize eingesetzt werden. Das über dem Umfang hinausragende Material der Formteile kann dann im Zuge der finalen Oberflächenbearbeitung des Kontaktelements mit entfernt werden.

In die Zwischenräume der Matrize und die Formteile umgebend wird Kupferpulver eingefüllt und über Pressstempel mit einem uniaxial wirkenden Druck beaufschlagt. Erfindungsgemäß wird gleichzeitig über die Pressstempel und die Matrize die zu sinternde Probe von elektrischem Strom in einer Art Reihenschaltung durchflossen. Die so erzeugte Joulesche Erwärmung der Probe bzw. der Matrize führt zu einer sehr schnellen Aufheizung der Probe und ermöglicht so das effiziente Sintern des Werkstoffs.

Die Matrize kann einen inneren, zylindrischen Körper aufweisen, um den herum der Spulenkörper 31, 41 zumindest teilweise geformt wird.

In Ausführungsbeispielen der vorliegenden Erfindung kann das komplette Kontaktelement einschließlich der Kontaktscheibe mittels des Sinterverfahrens hergestellt werden, indem eine erste pulverartige Mischung aufweisend Partikel eines ersten leitfähigen Materials und Partikel des zweiten leitfähigen Materials oder ein erster vorgepresster, scheibenförmiger Grünkörper bestehend aus einem Verbund aus zumindest dem ersten und dem zweiten leitfähigen Material in eine Press-Matrize eingebracht wird. In die Matrize wird ein innerer Pressstempel eingebracht und in einen Zwischenraum zwischen Matrize und innerem Pressstempel werden die Formteile (wie bereits beschrieben) eingelegt und es wird ein zweites Pulver des ersten leitfähigen Materials oder eine zweite pulverartige Mischung aufweisend Partikel des ersten leitfähigen Materials oder ein zweiter vorgepresster Grünkörper aufweisend das erste leitfähige Material eingebracht. In den Zwischenraum zwischen Matrize und innerem Presstempel wird ein äußerer Pressstempel eingebracht. Es wird Pressdruck auf den äußeren und den inneren Presstempel ausgeübt, und zwar so, dass aus der ersten pulverartigen Mischung oder dem ersten Grünkörper ein scheibenförmiger, die Kontaktscheibe des Kontaktelements bildender Bereich entsteht und aus dem zweiten Pulver oder der zweiten pulverartigen Mischung oder dem zweiten Grünkörper ein den Kontaktkörper bzw. Kontaktträger 31, 41 des Kontaktelements bildender Bereich mit Einlassungen 33, 43 entsteht.

Am Ende des SPS-Verfahrens steht ein Kontaktträger bzw. ein Kontaktelement zur Verfügung, dessen Oberflächen abhängig von der zu erzielenden Qualität noch bearbeitet werden müssen, beispielsweise durch Polieren, beispielsweise um eine möglichst plane, rillenfreie Kontaktfläche zu erzielen. Gegenüber bekannten Verfahren entfällt jedoch das Schlitzen des Spulenkörpers sowie das Entgraten der Schlitze. Außerdem ist es gegenüber Schlitzverfahren möglich, die Formteile nahezu beliebig auszugestalten und damit das Magnetfeld zu optimieren.

Von Vorteil ist, dass der gesinterte Spulenkörper bzw. das gesinterte Kontaktelement sehr endkonturnah ist, d.h. bei der finalen Bearbeitung fällt nur wenig Abfallmaterial an.

In vorteilhaften Weiterbildungen der vorliegenden Erfindung ist es möglich, den Spulenkörper aus einem Verbundmaterial zu fertigen, indem anstelle von reinem Kupferpulver ein geeignetes, im gesinterten Zustand die Festigkeit von Kupfer übersteigendes Pulvergemisch aus Kupfer und einem weiteren Material zugegeben wird. Dies kann auch lokal beschränkt erfolgen, d.h. beispielsweise in Bereichen des Spulenkörpers, die besonderen mechanischen und/oder elektrischen Belastungen ausgesetzt sind wie etwa die Fügestellen zwischen Kontakt und Anschlussbolzen.

Es sei darauf hingewiesen, dass hier nur ausgewählte Ausführungsbeispiele beschrieben wurden, die sich die vorliegende Erfindung zunutze machen. Insbesondere ist es beispielsweise möglich, andere Formen von Spulenkörpern und Kontakten mittels der hier beschriebenen Prinzipien zu konzipieren und zu fertigen. Ebenso sind die als bevorzugt bezeichneten Materialien zwar bevorzugt, aber die Erfindung ist nicht auf diese Materialien beschränkt. Ferner ist es, wie bereits erwähnt, beispielsweise möglich, anstelle des Sinterverfahrens ein additives Herstellungsverfahren (3D-Druck) zu wählen, für welches die meisten im Zusammenhang mit dem Sinterverfahren offenbarten Erwägungen und Vorteile gleichermaßen gelten.

## Patentansprüche

1. Verfahren zur Herstellung eines überwiegend aus einem ersten leitfähigen Material bestehenden Kontaktträgers (31, 41) eines Kontaktelements für einen Vakuumschalter (100), mit folgenden Schritten:
- Einbringen eines oder mehrerer Formteile aus einem zweiten Material mit gegenüber dem ersten Material oder Verbundwerkstoff geringerer Leitfähigkeit in ein Pulverbett oder eine Press-Matrize;
- Einbringen eines oder mehrerer Formkörper sowie eines Pulvers des ersten Materials in das Pulverbett oder die Press-Matrize;
- Ausüben von Pressdruck so, dass aus dem Pulver der Kontaktträger (31, 41) entsteht; **gekennzeichnet durch**:
- Beaufschlagen des Pulvers während des Pressvorgangs mit einem elektrischen Strom.

2. Verfahren nach Anspruch 1, bei dem Spannungseinspeisepunkte sowie die jeweils eingespeisten elektrischen Leistungen so gewählt werden, dass die durch das Pulver fließenden Ströme annähernd gleichverteilt sind.

3. Verfahren nach einem der vorhergehenden Ansprüche, bei dem das Pulver ein Kupferpulver oder eine Mischung aus Kupferpartikeln und einem weiteren leitfähigen Material ist.

4. Verfahren nach einem der vorhergehenden Ansprüche, bei dem das zweite Material Edelstahl ist.

5. Verfahren nach einem der vorhergehenden Ansprüche, bei dem das oder die Formteil(e) so gestaltet sind, dass sie nach Verpressung und Sinterung des Pulvers über den Umfang verteilte Einlassungen (33, 43) im Kontaktträger (31, 41) bilden, welche bei einem Schaltvorgang des Vakuumschalters die Formung eines Magnetfeldes und somit eine Bewegung eines entstehenden Lichtbogens auf einer vorgegebenen Bahn bewirken.

6. Kontaktträger (31, 41) eines Kontaktelements für einen Vakuumschalter (100), hergestellt mittels des Verfahrens nach einem der vorhergehenden Ansprüche und überwiegend bestehend aus einem ersten leitfähigen Material oder einem Verbundwerkstoff, wobei der Kontaktträger eine Mehrzahl von über den Umfang verteilten Einlassungen (33, 43) eines zweiten Materials aufweist, welche bei einem Schaltvorgang des Vakuumschalters (100) die Formung eines Magnetfeldes und somit eine Bewegung eines entstehenden Lichtbogens auf einer vorgegebenen Bahn bewirken, wobei das zweite Material eine gegenüber dem ersten Material oder Verbundwerkstoff geringerer Leitfähigkeit aufweist.

7. Vakuumschalter (100) mit einer Vakuumkammer (130), innerhalb derer zwei Kontaktelemente angeordnet sind, wobei mindestens eines der Kontaktelemente einen Kontaktträger (31, 41) nach Anspruch 6 aufweist.

## Claims

1. Method for producing a contact carrier (31, 41) of a contact element for a vacuum switch (100), which consists predominantly of a first conductive material, said method comprising the following steps:
- introducing one or more moulded parts made of a second material with a lower level of conductivity relative to the first material or composite material into a powder bed or a press die;
- introducing one or more moulded bodies and a powder of the first material into the powder bed or the press die;
- exerting a pressing force so that the contact carrier (31, 41) is formed from the powder; **characterized by**:
- subjecting the powder to an electric current during the pressing process.

2. Method according to Claim 1, in which voltage feed points and the electrical power fed in are selected in such a way that the currents flowing through the powder are approximately evenly distributed.

3. Method according to either of the preceding claims, in which the powder is a copper powder or a mixture of copper particles and a further conductive material.

4. Method according to one of the preceding claims, in which the second material is stainless steel.

5. Method according to one of the preceding claims, in which the moulded part or parts are designed in such a way that, after pressing and sintering of the powder, they form inserts (33, 43) in the contact carrier (31, 41) which are distributed over the circumference and which, during a switching process of the vacuum switch, cause the formation of a magnetic field and thus a movement of an arising arc on a predefined path.

6. Contact carrier (31, 41) of a contact element for a vacuum switch (100), which is produced by the method according to one of the preceding claims and consists predominantly of a first conductive material or a composite material, wherein the contact carrier has a plurality of inserts (33, 43) of a second material which are distributed over the circumference and which, during a switching process of the vacuum switch (100), cause the formation of a magnetic field and thus a movement of an arising arc on a predefined path, wherein the second material has a lower level of conductivity relative to the first material or composite material.

7. Vacuum switch (100) with a vacuum chamber (130), within which two contact elements are arranged, wherein at least one of the contact elements has a contact carrier (31, 41) according to Claim 6.

## Revendications

1. Procédé de fabrication d'un support de contact (31, 41), constitué principalement d'un premier matériau conducteur, d'un élément de contact destiné à un vacuostat (100), comprenant les étapes consistant à :
- introduire dans un lit de poudre ou une matrice de pressage une ou plusieurs pièce(s) moulée(s) constituée(s) d'un second matériau présentant une conductivité inférieure à celle du premier matériau ou matériau composite ;
- introduire un ou plusieurs corps moulé(s) et une poudre du premier matériau dans le lit de poudre ou la matrice de pressage ;
- exercer une pression de pressage de manière à former le support de contact (31, 41) à partir de la poudre ;
**caractérisé par** l'étape consistant à :
- soumettre la poudre à un courant électrique pendant l'opération de pressage.

2. Procédé selon la revendication 1, dans lequel les points d'alimentation en tension ainsi que les puissances électriques respectivement injectées sont choisis de sorte que les courants circulant à travers la poudre sont approximativement répartis de manière égale.

3. Procédé selon l'une quelconque des revendications précédentes, dans lequel la poudre est une poudre de cuivre ou un mélange de particules de cuivre et d'un autre matériau conducteur.

4. Procédé selon l'une quelconque des revendications précédentes, dans lequel le second matériau est de l'acier inoxydable.

5. Procédé selon l'une quelconque des revendications précédentes, dans lequel la ou les pièce(s) moulée(s) est/sont conçue(s) de sorte qu'après compression et frittage de la poudre, elles forment au sein du support de contact (31, 41) des admissions (33, 43) réparties sur la circonférence qui, lors d'une opération de commutation du vacuostat, provoquent la formation d'un champ magnétique et donc un déplacement d'un arc électrique résultant sur une trajectoire prédéfinie.

6. Support de contact (31, 41) d'un élément de contact pour un vacuostat (100), fabriqué au moyen du procédé selon l'une quelconque des revendications précédentes et constitué principalement d'un premier matériau conducteur ou d'un matériau composite, dans lequel le support de contact présente une pluralité d'admissions (33, 43) en un second matériau, réparties sur la périphérie et qui, lors d'une opération de commutation du vacuostat (100), provoquent la formation d'un champ magnétique et donc un déplacement d'un arc électrique résultant sur une trajectoire prédéfinie, dans lequel le second matériau présente une conductivité inférieure à celle du premier matériau ou du matériau composite.

7. Vacuostat (100) comprenant une chambre à vide (130) à l'intérieur de laquelle sont agencés deux éléments de contact, dans lequel au moins un des éléments de contact présente un support de contact (31, 41) selon la revendication 6.
